# EUROPÄISCHE PATENTSCHRIFT

(11) **EP 0 577 869 B1**
(45) Veröffentlichungstag und Bekanntmachung des Hinweises auf die Patenterteilung: **08.01.1997**
(21) Anmeldenummer: 92111436.9
(22) Anmeldetag: 06.07.1992
(51) Int. Cl.: F25B 17/08

(54) **Kühlsystem mit einer vakuumdichten Arbeitsmitteldampf-Sammelleitung**
Refrigeration system with a vacuum-tight collecting conduit for the vapor of the working fluid
Système frigorifique avec un conduit collecteur étanche travaillant sous vide pour la vapeur du fluide de travail

(43) Veröffentlichungstag der Anmeldung: 12.01.1994
(73) Patentinhaber: ZEO-TECH Zeolith Technologie GmbH, D-85716 Unterschleissheim (DE)
(72) Erfinder: Patzner, Norbert, Dipl.-Ing. Dipl.-Wirtschaftsing., W-6990 Bad Mergentheim (DE); Klotz, Bernd, Dipl.-Ing., W-6115 Münster (DE); Kögler, Hubert, W-6350 Bad Nauheim (DE); Engelhardt, Reiner, W-8000 München 45 (DE); Wörz, Reiner, Dipl.-Ing., W-8000 München 19 (DE); Becky, Andreas, W-8000 München 70 (DE); Maier-Laxhuber, Peter K., Dr., W-8000 München 60 (DE)

(56) Entgegenhaltungen:
- DE-A- 2 209 742
- DE-A- 2 823 563
- DE-A- 4 003 107
- DE-C- 216 809
- DE-C- 429 289
- DE-C- 457 681
- FR-A- 666 528
- FR-A- 2 489 488
- FR-A- 2 544 842
- US-A- 1 729 082
- US-A- 1 808 056
- US-A- 4 126 016

## Beschreibung

Die Erfindung betrifft ein Kühlsystem mit einer Arbeitsmitteldampf-Sammelleitung, an welche mindestens ein Verdampfer und mindestens ein Sorptionsmittelbehälter vakuumdicht angeschlossen sind.

Aus der DE-OS 3425419 sind Kühlverfahren nach dem Sorptionsprinzip bekannt, wobei aus einer wässrigen Lösung Wasser verdampft und als Wasserdampf in einer Sorptionsmittelfüllung adsorbiert wird. Die dampfende Wassermenge kühlt sich dabei ab, während die Sorptionsmittelfüllung erwärmt wird. Dieses Verfahren läuft in geschlossenen Systemen ab, in welchen der Unterdruck, um die wässrige Lösung bei entsprechend tiefen Temperaturen verdampfen zu lassen, bei der Herstellung des Systemes aufgebaut wird und für den Einsatzzeitraum erhalten bleibt. Diese Kühlvorrichtungen sind relativ unflexibel, da der Verdampfer immer fest mit der gesammten Vorrichtung verbunden sein muß.

Aus der DE-OS 4003107 ist ein Eiserzeuger nach dem Sorptionsprinzip bekannt. Hier wird mittels eines vakuumfesten Sorptionsmittelbehälters, der einen festen Sorptionsstoff enthält und an dem eine Vakuumpumpe angeschlossen ist, in einem Vereisungsgefäß eine wässrige Flüssigkeit gefroren. Dieser Eiserzeuger dient beispielsweise zur Eiswürfelherstellung für die Kühlung von Getränken.

Aus der FR-A-2 544 842 ist ein kontinuierlich arbeitendes Kühlsystem mit Zeolith bekannt. Ein Arbeitsmittel-Verdampfer und ein Kondensator stehen über eine Verbindungsleitung mit mindestens einem Zeolith-Adsorber in Verbindung. Mehrere Absperr-Ventile öffnen dabei dem Arbeitsmitteldampf den Weg vom Verdampfer zur Zeolith-Füllung bzw. von der Zeolith-Füllung zum Kondensator. Eine Vakuum-Pumpe dient zur Aufrechterhaltung des Unterdrucks. Sie ist über eine Absperreinrichtung an die Arbeitsmitteldampf-Leitung angekoppelt.

Aufgabe der vorliegenden Erfindung ist es, ein universell einsetzbares Kühlsystem zu entwickelun, welches auch ökonomisch betreibbar ist.

Gelöst wird diese Aufgabe durch die Merkmale des Anspruchs 1.

Die Unteransprüche geben weitere, vorteilhafte Verfahren und Ausgestaltungen wieder.

Das Kühlsystem besteht somit zum einen aus einer vakuumdichten Arbeitsmitteldampf-Sammelleitung, welche mindestens zwei Anschlußstellen enthält, an welche mindestens ein Verdampfer und mindestens ein Sorptionsmittelbehälter vakuumdicht anschließbar sind. Für den Betrieb ist weiterhin eine Vakuum-pumpe notwendig, um beispielsweise bei der Verwendung von Zeolith als Sorptionsmittel und Wasser als Arbeitsmittel ein ausreichendes Vakuum zu erzeugen, damit Wasser bei tiefen Temperaturen verdampfen kann. Die Vakuum-pumpe soll aus wirtschaftlichen Gründen nur dann in Betrieb gehen, wenn die Druckverhältnisse im System dies erforderlich machen, und die übrige Zeit außer Betrieb sein.

Hierfür geeignete Vakuumpumpen gehören seit langer Zeit zum Stand der Technik. Besonders vorteilhaft sind jedoch Vakuumpumpen ohne Ölschmierung, sog. trockenlaufende Vakuumpumpen. Mit einer zweistufigen, trockenlaufenden Vakuumpumpe sind heute Enddrücke von 8 hPa erreichbar. Für niedrigere Drücke ist eine dreistufige Pumpe vorzusehen.

Seit kurzem sind auch Vakuum-Ejektoren bekannt. welche durch Druckluft angetrieben werden. Diese in der Regel mehrstufig arbeitenden Venturi-Düsen erreichen Enddrücke von ebenfalls 8 hPa mittels einer Druckluftversorgung von 5 bis 6 bar. Derartige Druckluftversorgungs-Anlagen sind heute in vielen Gewerbebetrieben aber auch in größeren Lastkraftwagen. bei der Bahn und in Flugzeugen vorhanden. Da diese Vakuumpumpen äußerst preiswert sind und einen geringen Luftverbrauch haben, ist ein Kühlsystem mit diesen Vakuumpumpen besonders ökonomisch.

Da in großen Flughöhen der Umgebungsluftdruck nur zwischen 200 und 300 hPa liegt, können hier druckluftbetriebene Vakuum-Ejektoren noch wirtschaftlicher und effizienter arbeiten.

Aber auch Kühlsysteme, welche in PKW eingebaut werden, können von den heute üblichen Unterdruckvorrichtungen profitieren. Da viele Fahrzeugkomponenten, wie beispielsweise zentrale Verriegelung, Brems- und Lenkhilfe, Unterdruck benötigen, ist es auch hier sinnvoll. die heute übliche Vakuumpumpe durch eine Pumpe mit niedrigerem Enddruck zu ersetzen. Der zusätzliche Aufwand ist gering, da weder ein neuer Motor noch eine aufwendigere Regelung notwendig sind. Auch das zusätzliche Gewicht hält sich in Grenzen. da nur im Pumpengehäuse eine weitere Saugstufe zu integrieren ist.

Die Vakuumpumpe evakuiert über eine Anschlußleitung den Sorptionsmittelbehälter, die Arbeitsmitteldampf-Sammelleitung sowie die angeschlossenen Verdampfer. Vorteilhaft ist es, in die Anschlußleitung zwischen Sorptionsmittelbehälter und Vakuumpumpe eine Vorrichtung einzusetzen, die verhindert, daß bei Stillstand der Vakuumpumpe Luft in das Kühlsystem eindringt und damit die Adsorption im Sorptionsmittel beeinträchtigt. In Frage kommen hier beispielsweise einfache Rückschlagventile, aber auch mechanisch oder elektrisch betätigte Ventile.

Der Sorptionsmittelbehälter selbst läßt sich auf vielfältige Weise gestalten. Alle Konstruktionen müssen jedoch so ausgeführt werden, daß der in den Sorptionsmittelbehälter einströmende Arbeitsmitteldampf alle Sorptionsmittelschichten erreichen kann. Zwingend notwendig ist hierzu. Luft und nicht kondensierbare Gase aus allen Bereichen der Sorptionsmittelfüllung abzusaugen. Der nachströmende Arbeitsmitteldampf darf dabei das Absaugen der Luftpolster nicht verhindern. Es empfiehlt sich deshalb vorteilhafterweise, die Eintrittsöffnung des Arbeitsmitteldampfes auf der einen Seite und die Anschlußleitung zur Vakuumpumpe auf der anderen Seite der Sorptionsmittelfüllung anzuordnen.

Vorteilhaft ist weiterhin, die Anschlußstellen am Sorptionsmittelbehälter mittels leicht- oder schnellösender Verbindungen auszuführen. Damit ist ein einfaches Auswechseln der Sorptionsmittelbehälter bei gesättigtem Sorptionsmittel gewährleistet.

Sorptionsmittelbehälter mit gesättigtem Sorptionsmittel können in aller Regel durch Zufuhr von Wärme bei höheren Temperaturen regeneriert werden. Dabei wird das Arbeitsmittel dampfförmig aus dem Sorptionsmittel ausgetrieben. Dieses Regenerieren kann zu beliebigen Zeiten und an beliebigen Orten erfolgen. Vorteilhaft ist es beispielsweise. hierzu Abwärmeströme aus Verbrennungsprozessen zu nutzen oder über eine elektrische Heizung Niedertarifstrom einzusetzen. Die Sorptionsmittelbehälter können je nach Regenerationsmethode durch den Einbau einer elektrischen Widerstandsheizung oder durch die Ausgestaltung thermodynamisch günstiger Wärmetauscher-Außenwände dem Regenerationsverfahren angepaßt werden.

Auch die Ableitung der Reaktionswärme, die bei der Sorption von Arbeitsmitteldampf in der Sorptionsmittelfüllung frei wird. ist mittels letzterer sehr effektiv möglich. Selbstverständlich läßt sich die Sorptionswärme auch in jeder anderen bekannten Art und Weise abführen und nutzen.

Selbstverständlich läßt sich auch eine Regeneration der Sorptionsmittelfüllung ohne vorherige Trennung von der Arbeitsmitteldampf-Sammelleitung realisieren. Zweckmäßigerweise muß hier allerdings der Zutritt von ausgetriebenem Arbeitsmitteldampf in die Sammelleitung verhindert werden. Möglich machen dies einfache Rückschlagventile an den Anschlußstellen, aber auch mechanisch oder elektrisch betätigte Absperrarmaturen. Sofern es gelingt, den ausgetretenen Arbeitsmitteldampf rückzuverflüssigen, kann dieser über separate Leitungen in die Verdampfer zurückgeführt werden.

Als Sorptionsmittel kommen alle aus der Kältetechnik bekannten Ab- und Ad-sorptionsstoffe in Betracht. Besonders vorteilhaft hat sich der Einsatz von Molekularsieben oder Zeolithen erwiesen. Zeolithe adsorbieren bis zu 30 Gewichtsprozent Wasser und geben dieses bei Temperaturen von bis zu 300 °C an die Umgebung wieder dampfförmig ab. Das ideale Arbeitsmittel ist demnach Wasser, das in den Verdampfern verdampft und dampfförmig über die Arbeitsmitteldampf-Sammelleitung in die Zeolith-Behälter strömt. Da der Dampfdruck von Wasser relativ niedrig ist, muß, um beispielsweise Verdampfungstemperaturen von 0 °C zu ermöglichen, die Vakuumpumpe einen Mindestdruck von 6,1 hPa erreichen. Das im Verdampfer befindliche Wasser kann bei diesem Druck komplett vereisen. Damit schafft man die Möglichkeit, durch die Erzeugung eines größeren Eisvorrates die Verdampferanordnung auch nach Abkoppeln von der Arbeitsmitteldampf-Sammelleitung weiter zu kühlen. Nur wenn die Vakuumpumpe den niedrigen Druck erzeugen kann, kann auch der Wasserdampf ungehindert durch die Sammelleitung in den Sorptionsmittelbehälter strömen und von der Zeolithfüllung adsorbiert werden.

Als Arbeitsmitteldampf-Sammelleitung eignen sich alle vakuumfesten und vakuumdichten Leitungen. Da der Arbeitsmitteldampf in aller Regel relativ tiefe Temperaturen aufweist, können auch flexible Kunststoffleitungen Verwendung finden. An den Anschlußstellen können prinzipiell alle bekannten Armaturen Verwendung finden. Wichtig ist, daß alle nicht mit einem Verdampfer belegten Anschlußstellen verschließbar sind, beispielsweise durch selbstschließende Schnellkupplungen.

Wenn sowohl die Verdampfer als auch die Sorptionsmittelbehälter leicht ankoppelbar sind, kann die Arbeitsmitteldampf-Sammelleitung auch stationär am jeweiligen Einsatzort verlegt werden. Sie verbindet dann beispielsweise alle Verdampfer-Anschlußstellen mit einem einzigen Sorptionsmittelbehälter oder aber nur einem einzigen Verdampfer mit mehreren Sorptionsmittelbehältern. Selbstverständlich lassen sich auch Anschlußstellen, über welche nur kleine Dampfvolumina abgezogen werden sollen, mit kleineren Leitungsquerschnitten in ein größeres Kühlsystem einbinden. Auf diese Weise kann ein stark verästeltes Sammelleitungsnetz entstehen, welches beispielsweise auf nur einen Sorptionsmittelbehälter mit nur einer Vakuumpumpe ausgelegt ist.

Mit dem Ausdruck »Verdampfer« sind in dieser Erfindung alle Vorrichtungen bezeichnet, in welchen das Arbeitsmittel verdampft und dampfförmig in die Arbeitsmitteldampf-Sammelleitung abströmt. Als Verdampfer kommen somit alle heute in der Kältetechnik üblichen Systeme in Betracht, insbesondere die Verdampferplatte eines Kühl- oder Gefrierschrankes, die Verdampfungsleitung eines Getränkekühlers oder der Luft-Kühler einer Klima-Anlage.

Die Oberfläche, der Strömungsquerschnitt und die generelle Bauart des Verdampfers sind dabei vom benutzten Arbeitsmittel geprägt. Bei der Verwendung von Wasser als Arbeitsmittel kann der Verdampfer beispielsweise vorteilhaft die Verdampfer-Bauarten nach den deutschen Offenlegungsschriften DE-OS 4003107 und DE-OS 4138114 annehmen. Da alle Verdampferbauarten an ein und dieselbe Arbeitsmitteldampf-Sammelleitung permanent angeschlossen sein können, die Verdampfungstemperaturen jedoch unterschiedlich tief regelbar sein sollen, ist es von Vorteil, wenn entweder im Verdampfer selbst oder an der Anschlußstelle zur Arbeitsmitteldampf-Sammelleitung eine Dampfdrossel eingebaut ist, welche die Dampfströmung so weit reduziert, daß eine höhere Verdampfungstemperatur möglich ist als der Arbeitsmitteldampfdruck in der Arbeitsmitteldampf-Sammelleitung erlauben würde. Der Arbeitsmitteldampfdruck in der Sammelleitung bestimmt die tiefst mögliche Verdampfungstemperatur in den angeschlossenen Verdampfern.

Prinzipiell könnte die Vakuumpumpe ohne Unterbrechung in Betrieb sein, um den für die Verdampfung des Arbeitsmittels notwendigen Unterdruck aufrecht zu erhalten. Sofern aber das Kühlsystem ausreichend dicht ist. genügt es, wenn die Vakuumpumpe nur von Zeit zu Zeit die eingedrungenen Gase oder die aus dem Sorptionsmittel freigesetzten, nicht-kondensierbaren Gase absaugt, um die Sorptionsmittelfüllung für den Arbeitsmitteldampf zugänglich zu machen. Aus energetischen Überlegungen ist es jedoch sinnvoll, die Vakuumpumpe möglichst nur dann in Betrieb zu setzen, wenn neue Verdampfer angeschlossen werden oder etwa beim Anschluß von Geräten zur Eiserzeugung eine vorübergehend tiefere Verdampfungstemperatur notwendig wird.

Vorteilhaft sind Verfahren, welche die Vakuumpumpe nur dann in Betrieb setzen, wenn dies zwangsläufig notwendig ist. Damit kann erreicht werden, daß das Kühlsystem beispielsweise pro Tag nur wenige Sekunden evakuiert werden muß. Um die Vakuumpumpe gezielt in Betrieb zu nehmen, stehen mehrere Möglichkeiten zur Verfügung. Zum einen kann eine steigende Verdampfungstemperatur im Verdampfer einen eingebauten Thermostat schließen und damit die Vakuumpumpe in Betrieb nehmen. Da es in aller Regel einige Zeit in Anspruch nehmen wird, bis die Verdampfungstemperatur soweit abgefallen ist, daß der Thermostat wieder schließt, ist es sinnvoll, die Vakuumpumpe mit einem Zeitschaltglied auszurüsten, das die Pumpe nach wenigen Sekunden ausschaltet, obwohl der Thermostat noch geschlossen ist.

Eine weitere Möglichkeit, die Vakuumpumpe einzuschalten. bieten Druckschalter. Mit diesen läßt sich auf einfache Weise der Einschaltdruck einstellen, bei welchem die Vakuumpumpe einschaltet und nach Unterschreiten wieder ausschaltet. Vorteilhaft ist es aber auch, die Anschlußstellen der Sammelleitung mit einem Kontakt zu versehen. welcher beim Ankoppeln eines Verdampfers die Vakuumpumpe für einen vorbestimmten Zeitraum in Betrieb nimmt.

Besonders vorteilhaft ist es. wenn das Kühlsystem mit einer sogenannten kalten Fläche ausgestattet ist. Diese kalte Flache ermöglicht es, Arbeitsmitteldampf zu verflüssigen oder sogar, bei Temperaturen unter 0 °C und der Verwendung von Wasser als Arbeitsmittel, auszugefrieren. Sinnvoll ist dies jedoch nur, wenn sich die kalte Fläche auf tieferem Temperaturniveau befindet als die tiefste Verdampfungstemperatur im Verdampfer. So läßt sich beispielsweise bei der Verwendung des Kühlsystems im Haushalt während der Wintermonate Arbeitsmitteldampf der im Verdampfer eines Kühlschranks entsteht an der kalten Fläche, die beispielsweise von der kalten Umgebung gekühlt wird, auskondensieren. Auf diese Weise ist kein Sorptionsmittel notwendig, um den Arbeitsmitteldampf zu sorbieren und folglich auch keine Regeneration des Sorptionsmittels. Besonders vorteilhaft ist es auch. die kalte Fläche mit dem Sorptionsmittelbehälter zu kombinieren. Dies scheint immer dann sinnvoll, wenn der Sorptionsmittelbehälter zumindest zeitweise tieferen Temperaturen ausgesetzt ist. Auch bei Einsatz einer kalten Fläche muß sichergestellt sein, daß nicht kondensierbare Gase aus dem System über eine Evakuierungsvorrichtung abgesaugt werden können.

Weitere Anwendungsfälle für eine kalte Fläche bieten Flugzeuge, die gerade in großen Höhen durch eine sehr kalte Umgebung fliegen. Die Temperaturen in diesen Höhen können durchaus -50 °C betragen. Transportbehälter für Speisen und Getränke, sogenannte Trolleys oder auch ganze Frachtraumbereiche können über die kalten Flächen während des Fluges gekühlt werden. Der aus den Verdampfern der Trolleys abströmende Arbeitsmitteldampf kann an den kalten Flächen auskondensieren bzw. ausgefrieren. Am Boden und während der Startphase übernimmt die Sorptionsmittelfüllung die Sorption des Arbeitsmitteldampfes. Besonders vorteilhaft ist es auch, wenn die Klimatisierung der gesamten Kabine über das erfindungsgemäße Kühlsystem erfolgt. Die abwechselnde Regeneration zweier Sorptionsmittelfüllungen erfolgt dann durch heiße Abgase aus der Turbine oder über die sog, »bleed-air», welche mit über 200 °C an Bord zur Verfügung steht. Die Arbeitsmitteldampf-Sammelleitung konnte in diesem Fall fest in das Flugzeug integriert sein und an entsprechenden Anschlußstellen mit Luftwärmetauschern, Eiserzeugern. Trolleys etc. nach Belieben gekoppelt werden.

Ein weiterer, sehr interessanter Anwendungsfall eröffnet sich in Hotels und Gaststätten. Hier können beispielsweise die heute üblichen Absorber-Mini-Bar-Kühlschränke durch einfache Verdampfer-Kühlschränke ersetzt werden, die an eine Arbeitsmitteldampf-Sammelleitung angeschlossen sind, welche in jedem Hotelzimmer eine oder auch mehrere Anschlußstellen aufweist. An einem zentralen Ort. beispielsweise dem Maschinenraum. mündet die Sammelleitung in einen oder mehrere größere Sorptionsmittelbehälter. welche abwechselnd über Abwärmen aus den verschiedensten Quellen und zu unterschiedlichsten Zeiten regenerierbar sind. Selbstverständlich läßt sich diese Erfindung auch in Privathaushalten anwenden, wo dann in beliebig vielen Räumen Kühlschränke und Klima-Verdampfer installierbar sind.

Was im Hotel und Haushalt möglich ist. ist selbstverständlich auch in Fahrzeugen anwendbar. In PKW, LKW aber auch Campingfahrzeugen kann durch die stationäre Verlegung einer Arbeitsmitteldampf-Sammelleitung mit verschiedenen Anschlußstellen ein komfortables Kühlsystem installiert werden, welches alle heute denkbaren Kühlaufgaben erfüllt. Für die Klimatisierung von Fahrzeugen ist es besonders vorteilhaft, die Vakuumpumpe und die Arbeitsmitteldampf-Sammelleitung fest im Fahrzeug einzubauen, während der Sorptionsmittelbehälter samt Verdampfer nur bei Bedarf im Fahrzeug mittransportiert wird. Auf diese Weise läßt sich eine Klimaanlage realisieren, welche nur für einen bestimmten Zeitraum. der abhängig von der Sorptionsmittelkapazität ist, ein Fahrzeug kühlt. Selbstverständlich sind auch längere Kühlzeiten ohne Regeneration möglich, wenn mehrere Ersatz-Sorptionsmittelbehälter mitgeführt werden.

Ein weiteres Anwendungsbeispiel ist die Klimatisierung von Eisenbahnwagenabteilen. Über eine einzige Arbeitsmitteldampf-Sammelleitung, kann jedes Wagenabteil mittels eines Verdampfers, der in diesen Fällen als Luftwärmetauscher arbeitet, klimatisiert werden. Auch hier können durch die Bereitstellung weiterer Anschlüsse beispielsweise auch von Fahrgästen mitgebrachte Kühlboxen, die einen entsprechenden Verdampfer enthalten. angeschlossen werden. Gleichfalls sind auch hier die vorteilhaften Möglichkeiten der direkten Eiserzeugung denkbar. Aber auch im Zugrestaurant eröffnen sich dem erfindungsgemäßen System neue Anwendungsmöglichkeiten. So ließe sich beispielsweise ein Self-Service System aufbauen, bei dem der Fahrgast das von ihm gewählte Getränk während des Zapfens über einen erfindungsgemäßen Verdampfer kühlt. Die Bereithaltung vorgekühlter Getränke-Container entfällt damit. Vorteilhafterweise wird jeder Wagen mit einem eigenen Sorptionsmittelbehälter und einer dazugehörigen Vakuumpumpe ausgerüstet. Eine Verbindungsleitung zwischen den einzelnen Wagen kann damit entfallen.

In der Zeichnung sind mehrere Verdampfer-Bauarten an eine Arbeitsmitteldampf-Sammelleitung mit einem Sorptionsmittelbehälter und einer kalten Fläche angeschlossen.

Eine Arbeitsmitteldampf-Sammelleitung 1 enthält Anschlußstellen 2 bis 11. Der Anschlußstelle 2 ist eine Rückschlagklappe 12 beigeordnet, die ein Einströmen von Wasserdampf in den Kühlschrank-Verdampfer 13 verhindert. Ein Schwimmerventil 14 läßt bei sinkendem Wasserstand Wasser 15 aus einem Vorratstank 16 in kleinen Mengen einlaufen. Der Kühlschrank-Verdampfer 13 ist durch ein Gehäuse 16 thermisch isoliert und über eine Tür 17 zugänglich. Die Verdampfungstemperatur im Kühlschrank-Verdampfer 13 wird durch den Wasserdampfdruck in der Arbeitsmitteldampf-Sammelleitung 1 bestimmt. Je niedriger der Arbeitsmitteldampfdruck ist, desto niedriger ist die Verdampfungstemperatur im Kühlschrank-Verdampfer 13.

Die Anschlußstelle 3 wird beispielsweise von einem Kugelhahn gebildet, an welchen eine plane Dichtfläche 18 angeflanscht ist. An diese können Gefäße 19, deren Öffnungsquerschnitt kleiner als der Durchmesser der planen Dichtfläche 18 ist. angekoppelt werden. Beim Öffnen des Kugelhahnes 3 sinkt der Druck innerhalb des Gefäßes 19 und die wässrige Flüssigkeit 20 kann verdampfen. Diese kühlt sich dadurch ab und erstarrt. Nach Schließen des Kugelhahnes 3 und Öffnen eines Belüftungsventiles 21 kann das Gefäß 19 mit der gefrorenen Flüssigkeit entnommen werden. Besonders vorteilhaft ist es. wenn die Gefäße 19 über eine thermische Isolierung verfügen (nicht gezeichnet) und als Isolierbox benutzt werden. Die folgende Kühlzeit richtet sich dann nach der erzeugten Eismenge.

Die Anschlußstelle 4 ist mit einem Luftkühler 22 verbunden. durch den ein Gebläse 23 zu kühlende Luft fördert. Ein Thermostat 24 läßt Wasser 25 aus einem Vorratsgefäß 26 in den Luftkühler 22 saugen. Das Wasser verdampft dort und kühlt den geförderten Luftstrom.

Die Anschlußstelle 5 ist durch einen Blindstopfen verschlossen und kann bei Bedarf für beliebige Verdampfersysteme geöffnet werden.

Die Anschlußstelle 6 enthält ebenfalls einen Kugelhahn, welcher, wie die Anschlußstelle 3, mit einer planen Dichtplatte 27 verbunden ist. Die Öffnung dieser Platte 27 zeigt nach oben, so daß doppelwandige Gefäße 28, die im Inneren ihres Mantelraumes ein saugfähiges Medium 29 enthalten, aufgesetzt werden können. Durch Öffnen des Kugelhahnes 6 verdampft Wasser aus der saugfähigen Masse 29, kühlt diese ab und erzeugt einen Eispuffer. Nach Abnahme des Gefäßes 28 (auch hierzu wird vorher der Kugelhahn 6 geschlossen und das System wie bei der Anschlußstelle 3 belüftet) kann es als Trinkbecher benutzt werden.

Die Anschlußstelle 7 besteht aus einer beidseitig schließenden Schnellkupplung. Diese ist mit einem fahrbaren Transportwagen 30 (Trolley) verbunden, der z.B. zum Transport und zur Lagerung von Speisen und Getränken in Flugzeugen benutzt wird. Der Trolley-Verdampfer 32 ist in dieser Bauart als tragendes Seitenelement ausgeführt. Gleichzeitig verfügt er über Führungsschienen, auf welchen Tabletts 31 oder Einschübe aufliegen. Der außen über eine Isolierung 33 geschützte Trolley wird in Flugzeug-Galleys über die Schnellkupplung an die bordeigene Arbeitsmitteldampf-Sammelleitung angeschlossen. Zuvor wurde der Trolley in der Catering-Station mit Bordverpflegung beladen und der Wasservorrat im Trolley-Verdampfer 32 durch direkte Verdampfung gefroren. Der dabei aufgebaute Eispuffer überbrückt auch längere Wartezeiten, bis der Trolley von der Catering-Station an die bordeigene Arbeitsmitteldampf-Sammelleitung angeschlossen wird.

Die Anschlußstelle 8 ist mit einem Getränkekühlsystem 34 verbunden. Dieses besteht aus einem Verdampfer-Gefäß 35, welches einen Wasservorrat 36 enthält, in dem eine Edelstahlkühlschlange 37 geführt ist. Beim vorsichtigen Öffnen des Zapfhahnes 38 wird zunächst ein Ventil 39 geöffnet. so daß Wasserdampf in die Arbeitsmitteldampf-Sammelleitung 1 abströmen kann und die verbleibende Wassermenge samt Kühlschlange 37 kühlt. Nach wenigen Sekunden ist die Wassermenge 36 soweit abgekühlt, daß durch vollständiges Öffnen des Zapfhahnes 38 die zu kühlende Flüssigkeit aus einem Container 40 durch die Kühlschlange 37 in ein bereitgehaltenes Gefäß 41 gekühlt einlaufen kann. Durch Schließen des Zapfhahns 38 wird auch das Ventil 39 wieder geschlossen, so daß keine Stillstandsverluste auftreten. Der Container 40 kann verlustlos bei Raumtemperatur gelagert werden.

Die Anschlußstelle 9 ist mit einem Sorptionsmittelbehälter 42 verbunden, der Zeolith 43 enthält. Eine elektrische Heizung 44 dient zur Regenerierung der Zeolith-Füllung 43. Im unteren Bereich der Zeolith-Füllung 43 ist gegenüber der Anschlußstelle 9 eine Saugleitung 45 mit einer Kupplungsstelle 46 an zwei Vakuumpumpen 47, 48 angeschlossen. Beide Vakuumpumpen sind über Rückschlagventile 49, 50 an die Saugleitung 45 angeschlossen. Die Vakuumpumpe 47 ist als Druckluft-Ejektor ausgebildet. Sobald Druckluft durch die Zuleitung 51 einströmt, wird durch den Venturi-Effekt ein Unterdruck erzeugt, welcher über die Saugleitung 45 und die Zeolith-Füllung 43 das Gesamtkühlsystem evakuiert. Die alternativ zuschaltbare, mechanische Vakuumpumpe 48 wird über einen Elektromotor 52 angetrieben. welcher nur dann in Betrieb geht, wenn über eine Signalleitung 53 ein Drucksensor 54 zu hohen Druck meldet. Der Drucksensor 54 ist über die Anschlußstelle 10 an die Arbeitsmitteldampf-Sammelleitung 1 angekoppelt.

An der Anschlußstelle 11 ist schließlich ein Verflüssiger 55 angeschlossen, welcher über kalte Kondensationsflächen den Wasserdampf aus der Arbeitsmitteldampf-Sammelleitung verflüssigt bzw, als Reif niederschlägt. Die Verdampfungstemperaturen in den Verdampfern müssen dabei natürlich höher liegen als die Temperatur der kalten Fläche. Die die freie Wasserdampfströmung behindernden Gase können auch hier über eine Kupplungsstelle 56 und ein Absperrventil 57 von den Vakuumpumpen 47 oder 48 abgepumpt werden. Eine Rückschlagklappe 58 verhindert ein Rückströmen von Wasserdampf in die Arbeitsmitteldampf-Sammelleitung 1, falls die Temperaturen im Verflüssiger 55 zwischendurch zu weit ansteigen. Der verflüssigte Wasserdampf 60 sammelt sich im Boden des Vertlüssigers 55 und kann bei Bedarf über ein Entleerungsventil 59 abgezogen werden. Besonders vorteilhaft ist es, wenn dieses Kondensat beispielsweise über Flüssigkeitsleitungen in die Vorratsgefäße 26 und 16 zurückgeführt wird. Bei Flugzeugen können die kalten Flächen durch die Außenluft gekühlt werden.

## Patentansprüche

1. Kühlsystem mit einer vakuumdichten Arbeitsmitteldampf-Sammelleitung (1) mit mindestens einer Anschlußstelle (2-8) zum Anschluß eines Verdampfers (13,19,22,28,30,34) sowie mit einem an eine weitere Anschlußstelle (9) anschließbaren Sorptionsmittelbehälter (42) mit einer Sorptionsmittelfüllung (43), an den eine Vakuumpumpe (47, 48) angeschlossen ist,
dadurch gekennzeichnet, daß eine Mehrzahl von weiteren Anschlußstellen (2-8) zum auswechselbaren Anschließen beliebiger weiterer Verdampfer (13, 19, 22, 28, 30, 34) vorgesehen sind, wobei die nicht mit einem Verdampfer belegten Anschlußstellen (5) vakuumdicht verschlossen sind.

2. Kühlsystem nach Anspruch 1,
dadurch gekennzeichnet,
daß die Eintrittsöffnung des Arbeitsmitteldampfes in den Sorptionsmittelbehälter (42) auf der einen Seite der Sorptionsmittelfüllung (43) und die Anschlußleitung zur Vakuum-Pumpe (47, 48) auf der anderen Seite der Sorptionsmittelfüllung (43) angeordnet ist und daß die Vakuum-Pumpe (47, 48) nur dann in Betrieb geht, wenn eingedrungene Gase oder aus der Sorptionsmittelfüllung freigesetzte, nicht-kondensierbare Gase abgesaugt werden müssen, um die Sorptionsmittelfüllung (43) für den Arbeitsmitteldampf zugänglich zu machen.

3. Kühlsystem nach einem der vorangehenden Ansprüche, dadurch gekennzeichnet,
daß die Anschlußstellen (2...8) an der Arbeitsmitteldampf-Sammelleitung (1) oder die Verdampfer selbst mit Rückströmungsverhinderern (12) ausgestattet sind, die ein Einströmen von Arbeitsmitteldampf in die jeweiligen Verdampfer verhindern.

4. Kühlsystem nach einem der vorangehenden Ansprüche, dadurch gekennzeichnet,
daß die Vakuum-Pumpe (47) eine mit Druckluft betriebene Ejektor-Vakuum-Pumpe ist.

5. Kühlsystem nach einem der vorangehenden Ansprüche, dadurch gekennzeichnet,
daß das Sorptionsmittel (43) Zeolith enthält und das Arbeitsmittel Wasser oder eine wässrige Lösung ist.

6. Kühlsystem nach einem der vorangehenden Ansprüche, dadurch gekennzeichnet,
daß an die Arbeitsmittel-Sammelleitung (1) ein Arbeitsmittel-Verflüssiger (55) angeschlossen ist, der über Wärmetauscherflächen verfügt, die auf tieferen Temperaturen als die tiefste Verdampfungstemperatur liegen und daß die Vakuum-Pumpe (47, 48) aus dem Arbeitsmittel-Verflüssiger (55) nicht kondensierbare Gase absaugen kann.

7. Kühlsystem nach einem der vorangehenden Ansprüche, dadurch gekennzeichnet,
daß einer der Verdampfer (13,22) über Mittel (14, 24) verfügt, die ein Nachfüllen des verdampften Arbeitsmittels gestatten.

8. Kühlsystem nach einem der vorangehenden Ansprüche, dadurch gekennzeichnet,
daß einer der Verdampfer (19) eine Füllstandsanzeige für das Arbeitsmittel aufweist.

9. Kühlsystem nach einem der vorangehenden Ansprüche, dadurch gekennzeichnet,
daß das Arbeitsmittel in einem der Verdampfer (19, 32) Eis ist.

10. Kühlsystem nach einem der vorangehenden Ansprüche, dadurch gekennzeichnet,
daß einer der Verdampfer über Regel- bzw. Steuerorgane verfügt, welche die Vakuum-Pumpe (47, 48) bei Bedarf in Betrieb nehmen.

11. Kühlsystem nach einem der vorangehenden Ansprüche, dadurch gekennzeichnet,
daß einer der Verdampfer (13, 34, 19, 32) zur Kühlung von Luft oder Flüssigkeiten ausgebildet ist und über eine thermische Isolierung verfügt.

12. Kühlsystem nach einem der vorangehenden Ansprüche, dadurch gekennzeichnet,
daß der Sorptionsmittelbehälter (42) leicht lösbare Verschlüsse (9, 46) enthält, die ein Auswechseln der gesättigten Sorptionsmittelfüllung (43) durch eine frisch regenerierte auf einfache Weise gestatten.

13. Kühlsystem nach einem der vorangehenden Ansprüche, dadurch gekennzeichnet,
daß an die Arbeitsmitteldampf-Sammelleitung (1) ein Drucksensor (54) angeschlossen ist, über den der Betrieb der Vakuum-Pumpe (48) ein- bzw. ausgeschalten wird.

14. Kühlsystem nach einem der vorangehenden Ansprüche, dadurch gekennzeichnet,
daß einer der Verdampfer (13, 22, 32) einen Thermostat enthält, der die Vakuum-Pumpe (47, 48) immer dann für kurze Zeit in Betrieb nimmt, wenn die Verdampfungstemperatur über eine eingestellte Temperatur steigt.

15. Kühlsystem nach einem der vorangehenden Ansprüche, dadurch gekennzeichnet,
daß der Sorptionsmittelbehälter (42) über Mittel verfügt, die eine Regeneration der Sorptionsmittelfüllung (43) durch heiße Luft, insbesondere durch »bleed-air«, ermöglichen.

## Claims

1. Cooling system with a vacuum-tight working medium vapour collecting line (1) with at least one connection point (2-8) for connection of an evaporator (13, 19, 22, 28, 30, 34) and with a sorption medium container (42) with a sorption medium filling (43) connectable to a further connection point (9) and to which a vacuum pump (47, 48) is connected, characterised in that a plurality of further connection points (2-8) are provided for interchangeable connection of any number of further evaporators (13, 19, 22, 28, 30, 34), the connection points (5) not connected to an evaporator being closed vacuum-tight.

2. Cooling system according to claim 1, characterised in that the inlet opening of the working medium vapour in the sorption medium container (42) is disposed on one side of the sorption medium filling (43) and the connecting line to the vacuum pump (47, 48) is disposed on the other side of the sorption medium filling (43), and in that the vacuum pump (47, 48) only comes into operation when infiltrated gases or non-condensable gases released from the sorption medium filling must be sucked out in order to make the sorption medium filling (43) accessible to the working medium vapour.

3. Cooling system according to one of the preceding claims, characterised in that the connecting points (2-8) to the working medium vapour collecting line (1) or the evaporators themselves are equipped with non-return valves (12) which prevent working medium vapour flowing into the evaporators in question.

4. Cooling system according to one of the preceding claims, characterised in that the vacuum pump (47) is an ejector vacuum pump operated with compressed air.

5. Cooling system according to one of the preceding claims, characterised in that the sorption medium (43) contains zeolite and the working medium is water or an acqueous solution.

6. Cooling system according to one of the preceding claims, characterised in that a working medium condenser (55) is connected to the working medium collecting line (1) and has heat exchanger areas which lie at lower temperatures than the lowest evaporation temperature and in that vacuum pump (47, 48) can suck non-condensable gases out of the working medium condenser (55).

7. Cooling system according to one of the preceding claims, characterised in that one of the evaporators (13, 22) has means (14, 24) which allow the evaporated working medium to be topped up.

8. Cooling system according to one of the preceding claims, characterised in that one of the evaporators (19) has a level indicator for the working medium.

9. Cooling system according to one of the preceding claims, characterised in that the working medium in one of the evaporators (19, 32) is ice.

10. Cooling system according to one of the preceding claims, characterised in that one of the evaporators has regulating or control elements which set the vacuum pump (47, 48) in operation if need be.

11. Cooling system according to one of the preceding claims, characterised in that one of the evaporators (13, 34, 19, 32) is designed for cooling of air or liquids and has a thermal insulation.

12. Cooling system according to one of the preceding claims, characterised in that the sorption medium container (42) comprises easily detachable closures (9, 46) which allow simple replacement of the saturated sorption medium filling (43) with a freshly regenerated sorption medium filling.

13. Cooling system according to one of the preceding claims, characterised in that a pressure sensor (54), by means of which the operation of the vacuum pump (48) is switched on or off, is connected to the working medium vapour collecting line (1).

14. Cooling system according to one of the preceding claims, characterised in that one of the evaporators (13, 22, 32) comprises a thermostat which operates the vacuum pump (47, 48) for a short time whenever the evaporation temperature rises above a set temperature.

15. Cooling system according to one of the preceding claims, characterised in that the sorption medium container (42) has means which allow regeneration of the sorption medium filling (43) by hot air, in particular by "bleed air".

## Revendications

1. Circuit de réfrigération, ayant un conduit collecteur de vapeur de fluide de travail (1), étanche au vide, comportant au moins un point de raccordement (2-8) pour permettre un raccordement avec un évaporateur (13, 19, 22, 28, 32, 34), et comportant un récipient à sorbant (42), pouvant être raccordé à un autre point de raccordement (9), et comportant une charge de sorbant (43), récipient auquel est raccordée une pompe à vide (47, 48), caractérisé en ce qu'il est prévu un grand nombre de points de raccordement supplémentaires (2 à 8), pour permettre un raccordement, interchangeable, d'autres évaporateurs quelconques (13, 19, 22, 28, 30, 34), les points de raccordement (5) qui ne sont pas occupés par un évaporateur étant obturés d'une manière étanche au vide.

2. Circuit de réfrigération selon la revendication 1, caractérisé en ce que l'ouverture d'entrée de la vapeur de fluide de travail dans le récipient à sorbant (42) est disposée sur un côté de la charge de sorbant (43), et la conduite de raccordement allant à la pompe à vide (47, 48) est disposée sur l'autre côté de la charge de sorbant (43), et que la pompe à vide (47, 48) ne se met en marche que quand des gaz qui ont pénétré, ou encore des gaz non condensables qui se sont échappé de la charge de sorbant, doivent être évacués par aspiration, pour permettre à la vapeur de fluide de travail d'accéder à la charge de sorbant (43).

3. Circuit de réfrigération selon l'une des revendications précédentes, caractérisé en ce que les points de raccordement (2 à 18), au niveau du conduit collecteur de vapeur de fluide de travail (1), ou encore les évaporateurs par eux-mêmes, sont pourvus de dispositifs anti-reflux (12), qui empêchent que la vapeur de fluide de travail ne pénètre dans les différents évaporateurs.

4. Circuit de réfrigération selon l'une des revendications précédentes, caractérisé en ce que la pompe à vide (47) est une pompe à vide à éjecteur entraînée par de l'air comprimé.

5. Circuit de réfrigération selon l'une des revendications précédentes, caractérisé en ce que le sorbant (43) contient une zéolite, et que le fluide de travail est l'eau ou une solution aqueuse.

6. Circuit de réfrigération selon l'une des revendications précédentes, caractérisé en ce qu'au conduit collecteur de vapeur de fluide de travail (1) est raccordé un condenseur de fluide de travail (55), qui dispose de surfaces échangeuses de chaleur, lesquelles sont à des températures plus basses que la température la plus basse d'évaporation, et en ce que la pompe à vide (47, 48) peut aspirer les gaz non condensables à partir du condenseur de fluide de travail (55).

7. Circuit de réfrigération selon l'une des revendications précédentes, caractérisé en ce que l'un des évaporateurs (13, 22) dispose de moyens (14, 24) qui permettent de faire un appoint du fluide de travail évaporé.

8. Circuit de réfrigération selon l'une des revendications précédentes, caractérisé en ce que l'un des évaporateurs (19) comporte un indicateur de niveau de fluide de travail.

9. Circuit de réfrigération selon l'une des revendications précédentes, caractérisé en ce que le fluide de travail, dans l'un des évaporateurs (19, 32), est constitué de glace.

10. Circuit de réfrigération selon l'une des revendications précédentes, caractérisé en ce que l'un des évaporateurs dispose d'organes de commande et de régulation, qui, en cas de besoin, mettent en marche la pompe à vide (47, 48).

11. Circuit de réfrigération selon l'une des revendications précédentes, caractérisé en ce que l'un des évaporateurs (13, 34, 19, 32) est conçu pour permettre le refroidissement de l'air ou de liquides, et dispose d'une isolation thermique.

12. Circuit de réfrigération selon l'une des revendications précédentes, caractérisé en ce que le récipient à sorbant (42) contient des obturations facilement amovibles (9, 46), qui permettent de remplacer d'une manière simple la charge de sorbant saturée (43) par une charge fraîchement régénérée.

13. Circuit de réfrigération selon l'une des revendications précédentes, caractérisé en ce qu'un capteur de pression (54) est raccordé au conduit collecteur de vapeur de fluide de travail (1), capteur par l'intermédiaire duquel la pompe à vide (48) est mise en service ou hors service.

14. Circuit de réfrigération selon l'une des revendications précédentes, caractérisé en ce que l'un des évaporateurs (13, 22, 32) comporte un thermostat, qui met toujours en marche, pendant un bref laps de temps, la pompe à vide (47, 48), quand la température d'évaporation est supérieure à une température réglée.

15. Circuit de réfrigération selon l'une des revendications précédentes, caractérisé en ce que le récipient à sorbant (42) dispose d'organes qui permettent une régénération de la charge de sorbant (43) par de l'air chaud, en particulier par du bleed-air.
